# EUROPÄISCHE PATENTSCHRIFT

(11) **EP 0 761 913 B1**
(45) Veröffentlichungstag und Bekanntmachung des Hinweises auf die Patenterteilung: **29.12.1999**
(21) Anmeldenummer: 96114119.9
(22) Anmeldetag: 04.09.1996
(51) Int. Cl.: E05B 19/00, E05B 35/08

(54) **Schlüsseldepot**
Key security store
Dépôt pour clefs

(30) Priorität: 05.09.1995 DE 19532705; 05.09.1995 DE 29514203 U
(43) Veröffentlichungstag der Anmeldung: 12.03.1997
(73) Patentinhaber: Hirthe, Uwe, 22761 Hamburg (DE)
(72) Erfinder: Brundert, Stefan, 25436 Moorrege (DE)
(74) Vertreter: Heun, Thomas

(56) Entgegenhaltungen:
- EP-A- 0 668 421
- US-A- 3 084 008
- US-A- 3 417 715
- US-A- 5 060 491

## Beschreibung

Die Erfindung betrifft ein Schlüsseldepot zur Deponierung eines Hauptschlüssels (Objekt- oder Zugangsschlüssel usw.) insbesondere für Bürogebäude, das mit einem Depotschlüssel verschließbar ist und zur Identifizierung des Hauptschlüssels einen mit diesem betätigbaren ersten Schließzylinder sowie einen zum Schließen des Schlüsseldepots in dieses einsetzbaren und mit dem Depotschlüssel verriegelbaren Verschluß aufweist.

Schlüsseldepots dieser Art sind bekannt und finden häufig dort Anwendung, wo einem bestimmten Personenkreis Zutritt zu Gebäuden oder Werksanlagen auch außerhalb der üblichen Öffnungszeiten gewährt werden soll. Es kann sich dabei um Polizei, Feuerwehr, Wartungs- und Reinigungspersonal usw. handeln. Eine Aushändigung entsprechender Hauptschlüssel (Notschlüssel) hätte den Nachteil, daß ein Zugang durch diesen Personenkreis unkontrolliert möglich wäre und daß bei einem Verlust eines solchen Schlüssels die Schließanlage komplett ausgewechselt werden müßte, was erhebliche Kosten verursacht.

Stattdessen wird ein Hauptschlüssel in einem verschließbaren Schlüsseldepot aufbewahrt, das für den genannten Personenkreis nach Aushändigung eines Depotschlüssels zugänglich ist. Ein Verlust des Depotschlüssels erfordert i.a. nur einen Austausch des Depotzylinders, was wesentlich kostengünstiger ist. Ferner ist durch zusätzliche elektronische Einrichtungen eine Kontrolle und gegebenenfalls eine Sperrung des Zugriffs auf den Hauptschlüssel möglich.

Die US-PS 4 967 576 betrifft einen Sicherheitsbehälter mit einer durch eine Tür verschließbaren Kammer, die mit einem Bolzen verriegelt wird. Der Bolzen wird durch einen Elektromagneten betätigt. Solange eine in der Kammer vorhandene "Zugangseinrichtung" (Berechtigungsmittel) nicht korrekt wieder in diese zurückgelegt bzw. in diese eingesetzt wird, ist eine Betätigung des Elektromagneten aufgrund eines Schaltkontaktes und somit ein Schließen der Tür nicht möglich.

In der EP 0 405 061 wird eine "Vorrichtung zur Aufnahme von Notschlüsseln" beschrieben, bei der der Notschlüssel in einer Schale aufbewahrt wird, die durch eine fernbedienbare elektrische oder elektronische Verriegelungseinrichtung zusätzlich gegen ein Herausziehen aus dem Depot gesichert ist. Damit kann der Zugriff auf den deponierten Schlüssel jederzeit gesperrt werden, auch wenn das Depot auf normalem Wege geöffnet werden konnte.

Manipulationsmöglichkeiten sind aber auch hierbei nicht völlig auszuschließen. Einerseits ist diese Verriegelungseinrichtung bei einem Stromausfall entweder unwirksam oder nicht mehr entsperrbar, was insbesondere bei einem Notfall verheerende Folgen haben kann. Andererseits ist dadurch auch nicht erfaßbar, ob sich der Notschlüssel überhaupt in dem Depot befindet oder eventuell durch einen anderen Schlüssel ausgetauscht wurde.

Der der Erfindung gattungsgemäß nächstliegende Stand der Technik ist in der EP-A-0 668 421 offenbart. Der hier beschriebene Behälter zur Aufbewahrung eines Objektschlüssels umfaßt im wesentlichen ein Mauerrohr mit einer darin geführten Schlüsselträgereinheit. Diese Einheit weist einen ersten Schließzylinder auf, der mit einem Behälterschlüssel betätigt wird und zum Verschließen des Behälters dient. An der Schlüsselträgereinheit ist ferner ein zweiter Schließzylinder befestigt, der mit dem Objektschlüssel betätigbar und mit dem crsten Schließzylinder in der Weise (d.h. um 90° gegenüber diesem verdreht) gekoppelt ist, daß in Abhängigkeit von der Drehstellung der beiden Schlüssel immer nur jeweils einer der beiden Schlüssel abgezogen werden kann. Wenn der Objektschlüssel dem Behälter entnommen werden soll, wird zunächst der Behälterschlüssel eingesteckt und gedreht, wodurch die Schlüsselträgereinheit entriegelt wird und aus dem Mauerrohr herausgezogen werden kann. In dieser Drehstellung der beiden Schlüssel kann nun der Objektschlüssel von dem zweiten Schließzylinder abgezogen werden, wonach der Behälterschlüssel nicht mehr in eine abziehbare Stellung drehbar ist. Nach dem Gebrauch des Objektschlüssels wird dieser wieder in den zweiten Schließzylinder eingesteckt, die Schlüsselträgereinheit wird in das Mauerrohr zurückgeschoben, und der Behälterschlüssel kann nach dem Drehen (d.h. Verschließen des Behälters) wieder abgezogen werden. Auf diese Weise ist eine relativ einfache Sichtprüfung dahingehend möglich, daß wenn der Behälterschlüssel nicht steckt, der Objektschlüssel sich in dem Behälter befinden muß, da andernfalls der Behälterschlüssel nicht in die abziehbare Stellung hätte gedreht werden können.

Nachteilig hierbei ist allerdings, daß ein Anwender stets seinen Behälterschlüssel aus der Hand geben muß und zum Beispiel nicht an einem Schlüsselbund tragen kann. Dies erhöht die Gefahr, daß der Behälterschlüssel verloren geht. Außerdem ist es bei entnommenem Objektschlüssel relativ einfach möglich, die nur über ein Stahlseil mit dem Mauerrohr verbundene Schlüsselträgereinheit zu entwenden, indem dieses Seil durchtrennt wird, um dann anhand des zweiten Schließzylinders den Objektschlüssel zu rekonstruieren.

Der Erfindung liegt deshalb die Aufgabe zugrunde, ein Schlüsseldepot der eingangs genannten Art zu schaffen, bei dem auf einfache und störsichere Weise ein noch wesentlich höherer Sicherheitsstandard sowie eine nahezu absolute Manipulationssicherheit erreicht wird.

Gelöst wird diese Aufgabe bei dem eingangs genannten Schlüsseldepot dadurch, daß der erste Schließzylinder auf einen in dem Schlüsseldepot zwischen einer ersten und einer zweiten Schiebestellung verschiebbaren Schieber in der Weise einwirkt, daß der Schieber ein Schließen des Schlüsseldepots bei abgezogenem Hauptschlüssel in der ersten Schiebestellung blockiert, wobei der Schieber in der ersten Schiebestellung an einem Anschlag anliegt und dabei zumindest einen Teil der Depotöffnung einnimmt, in die zum Schließen des Depots der Verschluß einzusetzen ist, und in der zweiten Schiebestellung ein Schließen freigibt.

Diese Lösung hat den Vorteil, daß einerseits auf mechanischem Wege in zuverlässiger Weise eine Identifizierung des Hauptschlüssels möglich ist. Da ein Schließen des Schlüsseldepots im allgemeinen mit einem Verschluß (Klappe, Einsatz o.ä.) erfolgt, ist weiterhin durch einfache Sichtprüfung von außen erkennbar, daß sich nicht der richtige Schlüssel oder kein Schlüssel in dem Depot befindet, da in diesem Fall ein Schließen blockiert wird, d.h. nicht möglich ist, und das Depot folglich offen steht.

Die Unteransprüche beinhalten vorteilhafte Weiterbildungen des Erfindungsgedankens:

Zum Verriegeln des Verschlusses ist vorzugsweise ein in den Verschluß auswechselbar einsetzbarer, zweiter handelsüblicher Schließzylinder (z.B. Profilhalbzylinder) vorgesehen.

Dadurch ergibt sich der Vorteil, daß auch der Depotschlüssel klein und handlich bleibt, wobei nicht wie bei dem oben genannten Stand der Technik ein teurer Spezialzylinders zum Verschließen des Depots erforderlich ist.

Der Hauptschlüssel ist vorzugsweise nur dann abziehbar, wenn sich der erste Schließzylinder in einer ersten Drehstellung (Schlüsselabzugsstellung) befindet, wobei der erste Schließzylinder nur in einer zweiten Drehstellung den Schieber freigibt, so daß das Depot geschlossen werden kann.

Der Schieber ist dabei vorzugsweise durch einen in dem Schlüsseldepot axial geführten Einsatz gebildet, in dem der erste Schließzylinder eingebaut ist.

In diesem Fall ist der Schieber nicht in die zweite Schiebestellung, in der das Schlüsseldepot geschlossen werden kann, verschiebbar, wenn sich der erste Schließzylinder in der ersten Drehstellung (Schlüsselabzugsstellung) befindet.

Ferner ist vorzugsweise eine Feder vorgesehen, die den Schieber in die erste Schiebestellung vorspannt und verschiebt, wenn der Verschluß geöffnet wird.

Der Hauptschlüssel kann mit dem Verschluß z.B. über eine Kette o.ä. verbunden sein, so daß der Verschluß gleichzeitig als "Schlüsselanhänger" dient und die Gefahr eines versehentlichen Verlustes wesentlich verringert ist.

Das Schlüsseldepot weist vorzugsweise ein im wesentlichen zylindrisches Gehäuse, z.B. aus Edelstahl mit einer Blende auf und kann in ein Mauerwerk o.ä. eingelassen und dort unter Berücksichtigung der einschlägigen VdS- (Verband der Sachversicherer) Richtlinien gesichert werden.

Zur Durchführung von Wartungsarbeiten kann es erforderlich sein, den Schieber aus dem Depot herauszunehmen. Aus diesem Grund ist eine Schieberarretierung vorgesehen, die zum Entfernen des Schiebers aus dem Depot lösbar ist, wenn sich dieser in der ersten Schiebestellung befindet.

Die Schieberarretierung kann dabei durch eine in Axialrichtung verlaufende Nut in dem Schieber, eine in der Nut laufende Führungsschiene, ein die Führungsschiene in Axialrichtung nach außen fortsetzendes Federelement sowie durch eine Anflächung des Schiebers, die gegenüber der Nut in Umfangsrichtung versetzt ist, gebildet sein. Der Schieber ist dabei in der ersten Schiebestellung nach Eindrücken des Federelementes in der Weise schwenkbar, daß der Anschlag und die Anflächung einander gegenüberliegen und der Schieber an dem Anschlag vorbei aus dem Gehäuse herausziehbar ist.

Um Manipulationen zu verhindern, ist das Federelement ferner vorzugsweise nur mittels eines besonders angepaßten, schlüsselähnlichen Adapters o.ä. eindrückbar.

Der erste Schließzylinder kann mit dem Schieber verschraubt und nach dem Herausnehmen des Schiebers aus dem Depot auswechselbar sein, so daß auch ein anderer Hauptschlüssel z.B. bei einer Erneuerung der betreffenden Schließanlage deponierbar ist, ohne daß dazu das Schlüsseldepot komplett ausgetauscht werden muß.

Der Schieber ist vorzugsweise in einer in dem Gehäuse integrierten Aluminiumhülse geführt. Die Aluminiumhülse kann mit dem Gehäuse mittels Schrauben verbunden und nach dem Entfernen des Schiebers aus dem Depot herausnehmbar sein.

Sämtliche Betriebszustände des Schlüsseldepots können durch eine elektronische Zustandsüberwachung überwacht und gegebenenfalls auch beeinflußt, d.h. gesperrt oder freigegeben werden.

Die Zustandsüberwachung kann z.B. folgende Baugruppen aufweisen: eine erste Einrichtung zur Erfassung eines geschlossenen oder geöffneten Zustandes des Schlüsseldepots bei enthaltenem Hauptschlüssel, eine zweite Einrichtung zur Erfassung eines geöffneten Zustandes des Schlüsseldepots bei entnommenem Hauptschlüssel, eine dritte Einrichtung, mit der ein Einführen des Adapters und/oder ein Lösen der Schieberarretierung signalisiert wird, eine vierte Einrichtung zur elektromagnetischen Verriegelung des Verschlusses des Schlüsseldepots sowie zur zeitabhängigen Erfassung und Freigabe oder Sperrung des Öffnens des Depots, und eine fünfte elektronische Einrichtung zur Erfassung einer Entfernung der Hülse bzw. von gewaltsamen Ausreißversuchen.

Die ersten bis fünften Einrichtungen sind vorzugsweise modulartig aufgebaut und in der Aluminiumhülse (auswechselbar) integriert.

Durch einen Austausch der Aluminiumhülse ist es auf einfache Weise vor Ort möglich, z.B. eine Aufrüstung des Schlüsseldepots mit einer oder mehreren dieser elektronischen Zustandsüberwachungen vorzunehmen.

Die Erfassung der Zustände kann schließlich mittels Mikroschaltern erfolgen, die kostengünstig und sehr zuverlässig sind.

Der Schieber kann auch so ausgebildet sein, daß ein Schlüsselpaket mit zwei bis fünf zu deponierenden Zylinderschlüsseln (Hauptschlüsseln) aufnehmbar ist, wobei dann allerdings aus Platzgründen nur ein oder kein Zylinderschlüssel identifizierbar sein wird.

Ein besonderer Vorteil der Erfindung besteht schließlich auch darin, daß das Schlüsseldepot mit geringfügigen Änderungen auch als Partnerschloß mit zwei Zugangsschlüsseln verwendet werden kann, wobei der Depotschlüssel der erste Zugangsschlüssel und der Hauptschlüssel der zweite Zugangsschlüssel ist und eine Entriegelung des Partnerschlosses durch Öffnen des Depots mit dem ersten Zugangsschlüssel sowie durch Betätigung des ersten Schließzylinders mit dem zweiten Zugangsschlüssel erfolgt. Dabei werden mit dem ersten Schließzylinder Verriegelungselemente für eine zu verriegelnde Tür (z.B. Tresortür) entriegelt, so daß diese Tür nun geöffnet werden kann. Die Verriegelung erfolgt in entsprechender Weise umgekehrt durch Betätigung des ersten Schließzylinders und anschließendes Schließen des Depots.

Weitere Einzelheiten, Merkmale und Vorteile der Erfindung ergeben sich aus der nachfolgenden Beschreibung einer bevorzugten Ausführungsform der Erfindung anhand der Zeichnung. Es zeigt:
Figur 1: einen schematischen Längsschnitt durch eine erfindungsgemäße Ausführungsform eines Schlüsseldepots;
Figur 2: eine Stirnansicht gemäß Pfeil E in Figur 1;
Figur 3: einen Querschnitt entlang der Linie A-A in Figur 1;
Figur 4: einen Querschnitt entlang der Linie B-B in Figur 1;
Figur 5: einen Querschnitt entlang der Linie C-C in Figur 1 und
Figur 6: einen Querschnitt entlang der Linie D-D in Figur 1.

Figur 1 zeigt das Schlüsseldepot in geschlossenem Zustand. Es weist ein Edelstahlgehäuse 1 auf, welches an der äußeren Zugangsseite mit einer Gehäuseblende 2 bündig mit einem Mauerwerk 3 abschließt. Das Gehäuse 1 ist an seiner Rückseite mit einer Gewindebohrung 4 zur Aufnahme von Verankerungselementen, Sicherungen gegen ein Herausziehen usw. versehen. Innerhalb des Gehäuses befindet sich eine Aluminiumhülse 5, die mit dem Gehäuse 1 mittels einer Schraubverbindung 6 lösbar verbunden ist.

Das Gehäuse 1 ist mit einem Verschluß 7 von außen schließbar. Der Verschluß 7 wird dazu so in das Gehäuse 1 eingesetzt, daß seine Verschlußblende 8 (Figur 2) bündig zu der Gehäuseblende 2 liegt und wird mit einem Schloß 9, welches z.B. ein Profilhalbzylinder (zweiter Schließzylinder) sein kann (vgl. Figur 2) verschlossen. Eine Schließnase 10 liegt in diesem Fall an einem Anschlag 11 an, so daß der Verschluß 7 nicht nach außen herausgezogen werden kann. Ferner ist eine elektromagnetische Verriegelungseinrichtung 12 vorgesehen, mit der durch Stromfluß ein Sperrstift 13 in den Bewegungsweg der Schließnase 10 geführt wird. In diesem in Figur 3 gezeigten Zustand, der z.B. durch eine Zeitschaltuhr aktiviert werden kann, ist das Depot auch mit einem Depotschlüssel nicht zugänglich.

Innerhalb der Hülse 5 befindet sich ein erster Schließzylinder 14, in dem ein zu deponierender Hauptschlüssel 15 steckt, mit dem der erste Schließzylinder 14 betätigt werden kann. Der erste Schließzylinder 14 ist in einem als Einsatz ausgebildeten Schieber 16 auswechselbar angeordnet, der innerhalb der Hülse 5 axial beweglich geführt ist und mittels einer Feder 17 aus einer in Figur 1 gezeigten zweiten Schiebestellung in Richtung einer ersten Schiebestellung (hier nach links), d.h. gegen den Verschluß 7 vorgespannt bzw. gedrückt wird. Ferner sind eine in Axialrichtung verlaufende Sperrschiene 19 (siehe Figur 6) für eine Zylindernase 18 des ersten Schließzylinders 14 sowie für den Schieber 16 der Anschlag 11 vorgesehen, der somit eine Doppelfunktion aufweist.

Wenn der Hauptschlüssel 15 dem Depot entnommen werden soll, muß zunächst der Verschluß 7 mit einem Depotschlüssel entriegelt und aus dem Depot herausgenommen werden. Anschließend ist der Hauptschlüssel 15 zugänglich. Der Schieber 16 wird nach Entnahme des Verschlusses 7 aus der in Figur 1 gezeigten zweiten (rechten) Schiebestellung durch die Feder 17 in die erste (linke) Schiebestellung bewegt, und liegt nun an dem Anschlag 11 an. Der erste Schließzylinder 14 und somit auch der Hauptschlüssel 15 nehmen nach wie vor eine zweite Drehstellung ein. In dieser Stellung ist der Hauptschlüssel 15 nicht abziehbar. Gleichzeitig wäre ein Wiederverschließen des Depots möglich, d.h. die als Schieber 16 ausgebildete Sperreinrichtung ist freigegeben.

Zur Entnahme des Hauptschlüssels 15 muß dieser zunächst in die erste Drehstellung (Schlüsselabzugsstellung) gedreht werden. Dies ist erst dann möglich, wenn sich der Schieber 16 in der ersten (linken) Schiebestellung befindet, da vorher eine Drehbewegung des ersten Schließzylinders 14 und somit auch des Hauptschlüssels 15 durch die Sperrschiene 19 verhindert wird, an der die Zylindernase 18 anliegt bzw. neben der die Zylindernase 18 während der Verschiebung des Schiebers 16 entlanggeführt wird, bis sich der Schieber 16 in der ersten Schiebestellung befindet, in der er an dem Anschlag 11 anliegt.

Anschließend kann der Hauptschlüssel 15 in die erste Drehstellung gedreht und nun abgezogen werden. Dadurch schwenkt gleichzeitig die Zylindernase 18 vor die Sperrschine 19, d.h. vor ihre der Depotöffnung gegenüberliegende (äußere) Stirnfläche 19' und verhindert nun eine axiale Zurückbewegung des Schiebers 16 in die zweite Schiebestellung. Dies hat zur Folge, daß das Depot nicht geschlossen werden kann, da der Schieber 16 nun zumindest einen Teil der Depotöffnung einnimmt, in die zum Schließen des Depots der Verschluß 7 eingesetzt werden muß.

Wenn der Hauptschlüssel 15 wieder in dem Depot abgelegt werden soll, muß er in den ersten Schließzylinder 14 eingesteckt und in die zweite Drehstellung gedreht werden. Dadurch schwenkt die Zylindernase 18 von der Stirnfläche 19' der Sperrschine 19 weg, so daß die Sperreinrichtung nun freigegeben ist und der Schieber 16 in die zweite Schiebestellung verschiebbar ist. Durch Einsetzen des Verschlusses 7 kann nun der Schieber 16 entgegen der Kraft der Feder 17 in die zweite (rechte) Schiebestellung verschoben werden. Das Schloß 9 (zweiter Schließzylinder) des Verschlusses 7 wird anschließend durch Drehen des Depotschlüssels verriegelt (die Schließnase 10 wird hinter den Anschlag 11 geschwenkt, siehe Figur 3) und das Depot ist verschlossen.

Eingangs wurde bereits die die elektromagnetische Verriegelungseinrichtung 12 aufweisende vierte Einrichtung zur Zustandsüberwachung genannt, mit der z.B. mit Hilfe einer Zeitschaltuhr das Depot vorübergehend gegen jeden Zugriff gesperrt werden kann.

Das erfindungsgemäße Schlüsseldepot kann bei Bedarf mit weiteren elektronischen Zustandsüberwachungen ergänzt werden. Dazu sind vorzugsweise mindestens zwei Mikroschalter vorgesehen:

Ein erster Mikroschalter 21 wird automatisch bei einem Öffnen des Depots, d.h. durch ein Herausnehmen des Verschlusses 7 betätigt, wenn der Schieber 16 durch die Feder 17 in die erste Schiebestellung verschoben wird. Ein zweiter Mikroschalter 22 wird durch die Zylindernase 18 betätigt, wenn der Hauptschlüssel 15 in die erste Drehstellung gedreht wird, in der er abgezogen werden kann. Der erste bzw. zweite Mikroschalter 21, 22 ist jeweils Bestandteil der oben genannten ersten bzw. zweiten Einrichtung der Zustandsüberwachung, mit denen auch eine Erfassung und Weiterleitung sowie Signalisierung der Schalterzustände nach außen, z.B. in einen Kontrollraum, zu einer Alarmanlage o.ä. erfolgt. Sie sind vorzugsweise als modulare elektronische Baugruppen ausgebildet, die an der Aluminiumhülse 5 in der Weise angeordnet sind, daß sie nach dem Entfernen der Hülse aus dem Gehäuse 1 problemlos ausgetauscht werden können. Zur elektrischen Verbindung nach außen sind zwei Stecker-/Buchsenleisten 25 vorgesehen, deren Kontakte sich beim Herausziehen der Hülse 5 aus dem Gehäuse 1 lösen und gleichzeitig ein Alarmsignal geben können.

Für Wartungsarbeiten und in dem Fall, in dem die Hülse 5 entfernt werden soll, muß zunächst der Schieber 16 ausgebaut werden. Dazu ist eine Schieberarretierung mittels eines Adapters zu lösen.

Die Schieberarretierung geht insbesondere aus Figur 6 hervor und ist durch eine in Axialrichtung verlaufende Nut 31 in dem Schieber 16, eine ebenfalls in Axialrichtung verlaufende und an der Innenseite der Hülse angeordnete Führungsschiene 30, die in der Nut 31 läuft, ein die Führungsschiene 30 in Axialrichtung nach außen fortsetzendes Federelement 33 (z.B. eine schmale Blattfeder o.ä., siehe auch Figur 1), sowie eine Anflächung 32 an dem Umfang des Schiebers 16 gebildet. Die Nut 31 ist dabei natürlich schmaler, als der Anschlag 11, da andernfalls in der ersten Schiebestellung die axiale Weiterbewegung des Schiegers nach außen nicht blockiert werden würde. Die Anflächung 32 ist in Radialrichtung so ausgebildet, daß der Anschlag - wenn sich Anflächung 32 und Anschlag 11 gegenüberliegen - vollständig von dieser aufgenommen wird. Die Anflächung 32 erstreckt sich in Axialrichtung über die gesamte Länge des Schiebers und ist in Umfangsrichtung um etwa 90° gegenüber der Nut 31 versetzt.

Die axiale Länge der Führungsschiene 30 ist so bemessen, daß in der ersten (linken) Schiebestellung nur noch das Federelement 33 in der Nut 31 liegt. Der Schieber 16 kann somit nach Eindrücken des Federelementes 33 mittels eines eingeführten Adapters um etwa 90° geschwenkt werden, und zwar gemäß Figur 6 entgegen dem Uhrzeigersinn. Dies hat zur Folge, daß die Anflächung 32 nun dem Anschlag 11 gegenüberliegt, so daß der Schieber 16 nicht mehr von diesem in axial-auswärtiger Richtung blockiert wird und folglich aus dem Gehäuse 1 herausgezogen werden kann.

Eine unbemerkte Entnahme ist schon aufgrund des ersten Mikroschalters 21 (s.o.) nicht möglich. Darüberhinaus kann ein dritter Mikroschalter 23 (siehe Figur 4) vorgesehen sein, der über die dritte Einrichtung der Zustandsüberwachung eine Einführung des Adapters bzw. ein Eindrücken des Federelementes 33 signalisiert.

Nach dem Entfernen des Schiebers ist die Schraubverbindung 6 zugänglich, nach deren Lösen die Hülse 5 entnommen werden kann.

Das erfindungsgemäße Schlüsseldepot kann gegen Aufbruchsversuche an seinem Verschluß 7 zusätzlich mit einem Kernschutzeinsatz, Anbohrschutzstiften o.ä. Aufbohrhindernissen sowie einem Vandalismusverschluß versehen sein. Das Depot wird ferner vorzugsweise mit einer zugfesten Verbindung zur Gebäudeinnenseite in die Wand eingebaut. Zusätzlich kann zur Erfassung von Ausreiß- und Autbrechversuchen ein vierter Mikroschalter 24 (siehe Figur 5) an der Rückwand der Hülse 5 und/oder ein Dehnungsmeßstreifen vorgesehen sein, mit denen eine Alarmanlage aktiviert wird. Dieser vierte Mikroschalter 24 ist Bestandteil der fünften Einrichtung der Zustandsüberwachung und kann dann ausgelöst werden, wenn die Hülse 5 wie oben beschrieben entnommen oder gewaltsam infolge von Ausreißversuchen entgegen der Kraft eines Tellerfederpaketes 20 geringfügig, d.h. um etwa 1 bis 2,5 mm in Axialrichtung nach außen bewegt wird.

Sofern erforderlich können modular auch eine Heizung und weitere Meldeeinrichtungen eingebaut oder nachgerüstet werden.

Zusammenfassend ist also festzustellen, daß es aufgrund einfacher mechanischer Vorkehrungen nicht möglich ist, den deponierten Hauptschlüssel unbemerkt zu entfernen oder durch einen anderen falschen Schlüssel zu ersetzen, da das Depot nur dann schließbar ist, wenn sich der richtige Hauptschlüssel darin befindet. Dadurch ist eine Manipulation des erfindungsgemäßen Schlüsseldepots nahezu unmöglich.

### Bezugszeichenliste

- 1: Gehäuse
- 2: Gehäuseblende
- 3: Mauerwerk
- 4: Gewindebohrung
- 5: Hülse
- 6: Schraubverbindung
- 7: Verschluß
- 8: Verschlußblende
- 9: Schloß (zweiter Schließzylinder) für Verschluß 7
- 10: Schließnase des zweiten Schließzylinders 9
- 11: Anschlag für Schließnase 10 und Schieber 16
- 12: Verriegelungseinrichtung für zweiten Schließzylinder 9
- 13: Sperrstift der Verriegelungseinrichtung 12
- 14: erster Schließzylinder für Hauptschlüssel 15
- 15: Hauptschlüssel
- 16: Schieber
- 17: Feder für Schieber 16
- 18: Zylindernase des ersten Schließzylinders 14
- 19: Sperrschine für Zylindernase 18
- 20: Tellerfederpaket
- 21: erster Mikroschalter
- 22: zweiter Mikroschalter
- 23: dritter Mikroschalter
- 24: vierter Mikroschalter
- 25: Stecker-/Buchsenleiste
- 30: Führungsschiene dcr Schieberarretierung
- 31: Nut des Schiebers
- 32: Anflächung des Schiebers
- 33: Federelement der Schieberarretierung

## Patentansprüche

1. Schlüsseldepot zur Deponierung eines Hauptschlüssels (15), insbesondere für Bürogebäude, das mit einem Depotschlüssel verschließbar ist und zur Identifizierung des Hauptschlüssels (15) einen mit diesem betätigbaren ersten Schließzylinder (14) sowie einen zum Schließen des Schlüsseldepots in dieses einsetzbaren und mit dem Depotschlüssel verriegelbaren Verschluß (7) aufweist,
dadurch gekennzeichnet, daß der erste Schließzylinder (14) auf einen in dem Schlüsseldepot zwischen einer ersten und einer zweiten Schiebestellung verschiebbaren Schieber (16) in der Weise einwirkt, daß der Schieber ein Schließen des Schlüsseldepots bei abgezogenem Hauptschlüssel (15) in der ersten Schiebestellung blockiert, wobei der Schieber in der ersten Schiebestellung an einem Anschlag (11) anliegt und dabei zumindest einen Teil der Depotöffnung einnimmt, in die zum Schließen des Depots der Verschluß (7) einzusetzen ist, und in der zweiten Schiebestellung ein Schließen freigibt.

2. Schlüsseldepot nach Anspruch 1,
dadurch gekennzeichnet, daß zum Verriegeln des Verschlusses (7) ein in diesen auswechselbar einsetzbarer, zweiter handelsüblicher Schließzylinder (9) vorgesehen ist.

3. Schlüsseldepot nach Anspruche 1 oder 2,
dadurch gekennzeichnet, daß der Hauptschlüssel (15) nur dann abziehbar ist, wenn sich der erste Schließzylinder (14) in einer ersten Drehstellung befindet, und daß der erste Schließzylinder (14) nur in einer zweiten Drehstellung den Schieber freigibt.

4. Schlüsseldepot nach mindestens einem der vorhergehenden Ansprüche,
dadurch gekennzeichnet, daß der Schieber (16) durch einen in dem Schlüsseldepot axial geführten Einsatz gebildet ist, in dem der erste Schließzylinder (14) eingebaut ist.

5. Schlüsseldepot nach Anspruch 3 oder 4,
dadurch gekennzeichnet, daß der Schieber (16) nicht in die zweite Schiebestellung, in der das Schlüsseldepot geschlossen werden kann, verschiebbar ist, wenn sich der erste Schließzylinder (14) in der ersten Drehstellung befindet.

6. Schlüsseldepot nach mindestens einem der Ansprüche 1 bis 5,
gekennzeichnet durch eine Feder (17) zur Vorspannung und automatischen Verschiebung des Schiebers (16) in die erste Schiebestellung, wenn der Verschluß (7) geöffnet wird.

7. Schlüsseldepot nach mindestens einem der Ansprüche 1 bis 6,
dadurch gekennzeichnet, daß der Hauptschlüssel (15) mit dem Verschluß (7) über eine Kette o.ä. verbunden ist.

8. Schlüsseldepot nach mindestens einem der Ansprüche 1 bis 7,
dadurch gekennzeichnet, daß es ein im wesentlichen zylindrisches Gehäuse (1) mit einer Blende (2) aufweist, welches in ein Mauerwerk (3) o.ä. eingelassen und dort gesichert werden kann.

9. Schlüsseldepot nach Anspruch 8,
dadurch gekennzeichnet, daß das Gehäuse (1) aus Edelstahl ist.

10. Schlüsseldepot nach mindestens einem der Ansprüche 1 bis 9,
gekennzeichnet durch eine Schieberarretierung, die zum Entfernen des Schiebers (16) aus dem Depot lösbar ist, wenn sich dieser in der ersten Schiebestellung befindet.

11. Schlüsseldepot nach Anspruch 10,
dadurch gekennzeichnet, daß die Schieberarretierung durch eine in Axialrichtung verlaufende Nut (31) in dem Schieber (16), eine in der Nut (31) laufende Führungsschiene (30), ein die Führungsschiene in Axialrichtung nach außen fortsetzendes Federelement (33) sowie durch eine in Umfangsrichtung gegenüber der Nut (31) versetzte Anflächung (32) an dem Schieber (16) gebildet ist, wobei der Schieber (16) in der ersten Schiebestellung nach Eindrücken des Federelementes (33) in der Weise schwenkbar ist, daß der Anschlag (11) und die Anflächung (32) einander gegenüberliegen und der Schieber an dem Anschlag (11) vorbei aus dem Gehäuse (1) herausziehbar ist.

12. Schlüsseldepot nach Anspruch 11,
dadurch gekennzeichnet, daß das Federelement (33) nur mittels eines angepaßten Adapters eindrückbar ist.

13. Schlüsseldepot nach mindestens einem der Ansprüche 10 bis 12,
dadurch gekennzeichnet, daß der erste Schließzylinder (14) mit dem Schieber (16) verschraubt und nach dem Entfernen des Schiebers (16) aus dem Depot auswechselbar ist.

14. Schlüsseldepot nach mindestens einem der Ansprüche 1 bis 13,
dadurch gekennzeichnet, daß der Schieber (16) in einer in dem Gehäuse (1) integrierten Aluminiumhülse (5) geführt ist.

15. Schlüsseldepot nach Anspruch 14,
dadurch gekennzeichnet, daß die Aluminiumhülse (5) mit dem Gehäuse (1) mittels Schrauben verbunden und nach dem Entfernen des Schiebers (16) aus dem Depot herausnehmbar ist.

16. Schlüsseldepot nach mindestens einem der Ansprüche 1 bis 15,
gekennzeichnet durch eine elektronische Zustandsüberwachung zur Überwachung und/oder Beeinflussung verschiedener Betriebszustände des Schlüsseldepots.

17. Schlüsseldepot nach Anspruch 16,
dadurch gekennzeichnet, daß die Zustandsüberwachung eine erste Einrichtung zur Erfassung eines geschlossenen und/oder geöffneten Zustandes des Schlüsseldepots bei enthaltenem Hauptschlüssel (15) aufweist.

18. Schlüsseldepot nach Anspruch 16 oder 17,
dadurch gekennzeichnet, daß die Zustandsüberwachung eine zweite Einrichtung zur Erfassung eines geöffneten Zustandes des Schlüsseldepots bei entnommenem Hauptschlüssel (15) aufweist.

19. Schlüsseldepot nach mindestens einem der Ansprüche 16 bis 18,
dadurch gekennzeichnet, daß die Erfassung der Zustände mittels erster bzw. zweiter Mikroschalter (21; 22) erfolgt.

20. Schlüsseldepot nach mindestens einem der Ansprüche 1 bis 19,
gekennzeichnet durch eine dritte Einrichtung (12), mit der ein Einführen des Adapters und/oder ein Lösen der Schieberarretierung mittels eines dritten Mikroschalters (23) signalisierbar ist.

21. Schlüsseldepot nach mindestens einem der Ansprüche 16 bis 20,
gekennzeichnet durch eine vierte Einrichtung zur elektromagnetischen Verriegelung des Verschlusses (7) des Schlüsseldepots sowie zur zeitabhängigen Erfassung und Freigabe oder Sperrung des Öffnens des Depots.

22. Schlüsseldepot nach mindestens einem der Ansprüche 1 bis 21,
gekennzeichnet durch eine fünfte elektronische Einrichtung zur Erfassung von gewaltsamen Aufbruchsversuchen mittels eines Dehnungs- meßstreifens und/oder eines vierten Mikroschalters (24).

23. Schlüsseldepot nach mindestens einem der Ansprüche 16 bis 22,
dadurch gekennzeichnet, daß die ersten bis fünften Einrichtungen modulartig aufgebaut und in der Aluminiumhülse (5) auswechselbar integriert sind.

24. Schlüsseldepot nach mindestens einem der Ansprüche 1 bis 23,
dadurch gekennzeichnet, daß der Schieber (16) so ausgebildet ist, daß ein Schlüsselpaket mit zwei bis fünf zu deponierenden Zylinderschlüsseln aufnehmbar ist, wobei nur ein oder kein Zylinderschlüssel identifizierbar ist.

25. Verwendung des Schlüsseldepots nach mindestens einem der vorhergehenden Ansprüche als Partnerschloß,
dadurch gekennzeichnet, daß der Depotschlüssel ein erster Zugangsschlüssel und der Hauptschlüssel ein zweiter Zugangsschlüssel ist und eine Entriegelung/Verriegelung des Partnerschlosses durch Öffnen/Schließen des Depots mit dem ersten Zugangsschlüssel sowie durch Betätigung des ersten Schließzylinders (14) mit dem zweiten Zugangsschlüssel erfolgt, wobei mit dem ersten Schließzylinder Verriegelungselemente für eine zu verriegelnde Tür entriegelbar/verriegelbar sind.

26. Verwendung des Schlüsseldepots als Partnerschloß nach Anspruch 25,
dadurch gekennzeichnet, daß der erste Schließzylinder (14) mit Einrichtungen zur Betätigung der Verriegelungselemente versehen ist.

## Claims

1. Key repository for depositing a main key (15), in particular for office buildings, which can be locked with a repository key and which has for the purposes of identification of the main key (15) a closing cylinder (14) actuated by the latter, as well as a lock (7) for locking the key repository and which can be inserted therein and be locked with the repository key, characterised in that the first closing cylinder (14) has an effect on a slide bolt (16) displaceable between a first and a second slide position in the key repository in such a way that the slide bolt blocks closing of the key repository in the first slide position when the main key (15) is withdrawn, whereby in this first slide position the slide bolt bears on a stop (11) and occupies at least a part of the repository opening in which the lock (7) is to be inserted for closing the repository and enables locking in the second slide position.

2. Key repository as claimed in Claim 1, characterised in that a second, exchangeable, commercially available closing cylinder (9) is provided for locking the lock (7) and can be inserted into said lock.

3. Key repository as claimed in Claim 1 or 2, characterised in that the main key (15) can be withdrawn only when the first closing cylinder (14) is in a first rotatory position, and in that the first closing cylinder (14) releases the slide bolt only in a first rotatory position.

4. Key repository as claimed in at least one of the foregoing claims, characterised in that the slide bolt (16) is formed by an insert guided axially in the key repository, into which the first closing cylinder (14) is incorporated.

5. Key repository as claimed in Claim 3 or 4, characterised in that the slide bolt (16) can be displaced into the second slide position, in which the key repository can be locked, whenever the first closing cylinder (14) is in the first rotatory position.

6. Key repository as claimed in at least one of Claims 1 to 5, characterised by a spring (17) for tensing and automatic displacement of the slide bolt (16) into the first slide position whenever the lock (7) is opened.

7. Key repository as claimed in at least one of Claims 1 to 6, characterised in that the main key (15) is attached to the lock (7) by means of a chain or the like.

8. Key repository as claimed in at least one of Claims 1 to 7, characterised in that it exhibits an essentially cylindrical housing (I) having a front panel (2) which can be let into brickwork (3) or the like and secured therein.

9. Key repository as claimed in Claim 8, characterised in that the housing (1) is made of stainless steel.

10. Key repository as claimed in at least one of Claims 1 to 9, characterised by a slide bolt catch which can be loosened to remove the slide bolt (16) from the repository, whenever the latter is in the first slide position.

11. Key repository as claimed in Claim 10, characterised in that the slide bolt catch is formed on the slide bolt (16) by a groove (31) extending in an axial direction in the slide bolt (16), a guide rail (30) sliding in the slide bolt (16), a spring element (33) outwardly extending the guide rail in an axial direction, as well as being formed by surface (32) offset relative to groove (31) in a peripheral direction, whereby the slide bolt (16) can be pivoted in the first slide position following compression of the spring element (33) in such a way that the stop (11) and the surface (32) lie opposite one another and the slide bolt can be withdrawn from the housing (1) past the stop (11).

12. Key repository as claimed in Claim 11, characterised in that the spring element (33) can be compressed only by means of an appropriate adapter.

13. Key repository as claimed in at least one of Claims 10 to 12, characterised in that the first closing cylinder (14) can be screwed down with the slide bolt (16) and can be exchanged from the repository following removal of the slide bolt (16).

14. Key repository as claimed in at least one of Claims 1 to 13, characterised in that the slide bolt (16) is guided in an aluminium sleeve (5) in the housing (1).

15. Key repository as claimed in Claim 14, characterised in that the aluminium sleeve (5) is connected to the housing (1) by means of screws and can be extracted from the repository following removal of the slide bolt (16).

16. Key repository as claimed in at least one of Claims 1 to 15, characterised by an electronic condition monitoring for monitoring and/or influencing various operational statuses of the key repository.

17. Key repository as claimed in Claim 17, characterised in that the status monitoring presents a first device for detecting a closed and/or open status of the key repository when the main key (15) is enclosed.

18. Key repository as claimed in Claim 16 or 17, characterised in that the status monitoring presents a second device for detecting an open status of the key repository when the main key (15) is removed.

19. Key repository as claimed in at least one of Claims 16 to 18, characterised in that the statuses are detected by means of first or second microswitches (21, 22).

20. Key repository as claimed in at least one of Claims 1 to 19, characterised by a third device (12) with which introduction of the adapter and/or releasing of the slide bolt catch can be signalled by means of a third microswitch (23).

21. Key repository as claimed in at least one of Claims 16 to 20, characterised by a fourth device for electromagnetic locking of the lock (7) of the key repository, as well as time-dependent detection and release or blocking of opening of the repository.

22. Key repository as claimed in at least one of Claims 1 to 21, characterised by a fifth electronic device for detecting powerful attempts to break in by means of a wire resistance strain gauge and/or a fourth microswitch (24).

23. Key repository as claimed in at least one of Claims 16 to 22, characterised in that the first to fifth devices are of modular structure and can be integrated exchangeably in the aluminium sleeve (5).

24. Key repository as claimed in at least one of Claims 1 to 23, characterised in that the slide bolt (16) is designed such that a key packet having two to five cylindrical keys to be deposited can be accommodated, whereby only one or no cylindrical key can be identified.

25. Use of the key repository as claimed in at least one of the foregoing claims as a partner lock, characterised in that the repository key is a first access key and the main key is a second access key, wherein the partner lock is unlocked/locked by opening/closing of the repository with the first access key, as well as actuation of the first closing cylinder (14) with the second access key, whereby locking elements for a door to be locked can be unlocked/locked with the first closing cylinder.

26. Use of the key repository as partner lock as claimed in Claim 25, characterised in that the first closing cylinder (14) is fitted with devices for actuating the locking elements.

## Revendications

1. Dépôt de clé pour le dépôt d'une clé principale (15), en particulier pour des immeubles de bureau, qui peut être fermé à l'aide d'une clé mise en dépôt et présente, pour l'identification de la clé principale (15), un premier cylindre de fermeture (14) pouvant être actionné par celle-ci et un obturateur (7) pouvant être introduit dans celui-ci et verrouillé avec la clé de dépôt pour la fermeture du dépôt de clé, caractérisé en ce que le premier cylindre de fermeture (14) agit sur un tiroir (16) pouvant coulisser dans le dépôt de clé entre une première position de coulissement et une seconde, de telle sorte que le tiroir empêche la fermeture du dépôt de clé dans la première position de coulissement lorsque la clé principale (15) est retirée, le tiroir reposant sur une butée (11) dans la première position de coulissement et occupant au moins une partie de l'ouverture du dépôt dans laquelle l'obturateur (7) doit être introduit pour fermer le dépôt, et autorise la fermeture dans la deuxième position de coulissement.

2. Dépôt de clé selon la revendication 1, caractérisé en ce qu'il est prévu pour verrouiller l'obturateur (7) un deuxième cylindre de fermeture (9) courant pouvant être introduit dans celui-ci de manière interchangeable.

3. Dépôt de clé selon la revendication 1 ou 2, caractérisé en ce que la clé principale (15) ne peut être retirée que lorsque le premier cylindre de fermeture (14) se trouve dans une première position en rotation, et en ce que le premier cylindre de fermeture (14) ne libère le tiroir que dans une deuxième position en rotation.

4. Dépôt de clé selon l'une au moins des revendications précédentes, caractérisé en ce que le tiroir (16) est formé par un insert guidé dans le sens axial dans le dépôt de clé et dans lequel le premier cylindre de fermeture (14) est intégré.

5. Dépôt de clé selon la revendication 3 ou 4, caractérisé en ce que le tiroir (16) ne peut pas coulisser dans la deuxième position de coulissement, dans laquelle le dépôt de clé est fermé, si le premier cylindre de fermeture (14) se trouve dans la première position en rotation.

6. Dépôt de clé selon l'une au moins des revendications 1 à 5, caractérisé en ce qu'il comporte un ressort (17) pour la précontrainte et le déplacement automatique du tiroir (16) dans la première position de coulissement lorsque l'obturateur (7) est ouvert.

7. Dépôt de clé selon l'une au moins des revendications 1 à 6, caractérisé en ce que clé la principale (15) est reliée à l'obturateur (7) par une chaîne ou similaire.

8. Dépôt de clé selon l'une au moins des revendications 1 à 7, caractérisé en ce qu'il présente un boîtier (1) sensiblement cylindrique avec un volet (2), qui est intégré dans une maçonnerie (3) ou similaire et peut y être fixé.

9. Dépôt de clé selon la revendication 8, caractérisé en ce que le boîtier (1) est en acier inoxydable.

10. Dépôt de clé selon l'une au moins des revendications 1 à 9, caractérisé en ce qu'il comporte un arrêt de tiroir qui peut être desserré pour retirer le tiroir (16) du dépôt lorsque celui-ci se trouve dans la première position de coulissement.

11. Dépôt de clé selon la revendication 10, caractérisé en ce que l'arrêt de tiroir est formé par une rainure (31) orientée dans le sens axial dans le tiroir (16), un rail de guidage (30) passant dans la rainure (31), un élément formant ressort (33) prolongeant le rail de guidage dans le sens axial vers l'extérieur, et un premier replat (32) du tiroir (16) décalé par rapport à la rainure (31), le tiroir (16) pouvant pivoter dans la première position de coulissement après que l'élément formant ressort (33) a été compressé, de telle sorte que la butée (11) et le replat (32) reposent l'un sur l'autre et que le tiroir puisse être retiré du boîtier (1) en franchissant la butée (11).

12. Dépôt de clé selon la revendication 11, caractérisé en ce que l'élément formant ressort (33) ne peut être compressé qu'au moyen d'un adaptateur approprié.

13. Dépôt de clé selon l'une au moins des revendications 10 à 12, caractérisé en ce que le premier cylindre de fermeture (14) est vissé sur le tiroir (16) et peut être échangé une fois que le tiroir (16) a été retiré du dépôt.

14. Dépôt de clé selon l'une au moins des revendications 1 à 13, caractérisé en ce que le tiroir (16) est guidé dans une douille en aluminium (5) intégrée dans le boîtier (1).

15. Dépôt de clé selon la revendication 14, caractérisé en ce que la douille en aluminium (5) est fixée au boîtier (1) au moyen de vis et peut être retirée du dépôt une fois que le tiroir (16) a été enlevé.

16. Dépôt de clé selon l'une au moins des revendications 1 à 15, caractérisé en ce qu'il comporte une surveillance électronique de l'état destinée à surveiller et/ou influencer différents états de fonctionnement du dépôt de clé.

17. Dépôt de clé selon la revendication 16, caractérisé en ce que la surveillance de l'état présente un premier dispositif pour la détection d'un état fermé et/ou ouvert du dépôt de clé lorsque celui-ci contient la clé principale (15).

18. Dépôt de clé selon la revendication 16 ou 17, caractérisé en ce que la surveillance de l'état présente un deuxième dispositif pour la détection de l'ouverture du dépôt de clé lorsque la clé principale (15) a été retirée.

19. Dépôt de clé selon l'une au moins des revendications 16 à 18, caractérisé en ce que la détection des états est effectuée par un premier et un deuxième microrupteurs (21, 22).

20. Dépôt de clé selon l'une au moins des revendications 1 à 19, caractérisé en ce qu'il comporte un troisième dispositif (12) qui permet de signaler l'introduction de l'adaptateur et/ou le desserrage de l'arrêt de tiroir au moyen d'un troisième microrupteur (23).

21. Dépôt de clé selon l'une au moins des revendications 16 à 20, caractérisé en ce qu'il comporte un quatrième dispositif pour le verrouillage électromagnétique de l'obturateur (7) du dépôt de clé et pour la détection en fonction du temps et l'autorisation ou l'empêchement de l'ouverture du dépôt.

22. Dépôt de clé selon l'une au moins des revendications 1 à 21, caractérisé en ce qu'il comporte un cinquième dispositif électronique pour la détection des tentatives d'effraction au moyen d'une jauge d'allongement et/ou d'un quatrième microrupteur (24).

23. Dépôt de clé selon l'une au moins des revendications 16 à 22, caractérisé en ce que les dispositif, du premier au cinquième, sont de construction modulaire et sont intégrés de manière interchangeable dans la douille en aluminium (5).

24. Dépôt de clé selon l'une au moins des revendications 1 à 23, caractérisé en ce que le tiroir (16) est conçu de manière à pouvoir recevoir un paquet de deux à cinq clés de cylindre à déposer, une seule clé de cylindre pouvant être identifiée, ou aucune.

25. Utilisation du dépôt de clé selon l'une au moins des revendications précédentes comme serrure associée, caractérisée en ce que la clé en dépôt est une première clé d'accès et la clé principale une deuxième clé d'accès et le verrouillage/déverrouillage de la serrure associée est réalisé par l'ouverture/la fermeture du dépôt avec la première clé d'accès et par l'actionnement du premier cylindre de fermeture (14) avec la deuxième clé d'accès, des éléments de verrouillage d'une porte à verrouiller pouvant être verrouillés/déverrouillés avec le premier cylindre de fermeture.

26. Utilisation du dépôt de clé selon la revendication 25, caractérisée en ce que le premier cylindre de fermeture (14) est pourvu de dispositifs pour l'actionnement des éléments de verrouillage.
